# EUROPÄISCHE PATENTSCHRIFT

(11) **EP 2 886 487 B1**
(45) Veröffentlichungstag und Bekanntmachung des Hinweises auf die Patenterteilung: **13.04.2016**
(21) Anmeldenummer: 14197531.8
(22) Anmeldetag: 12.12.2014
(51) Int. Cl.: B65D 81/38, B65D 21/08

(54) **Modularer Isolationsbehälter**
Modular isolation container
Récipient d'isolation modulaire

(30) Priorität: 20.12.2013 DE 102013114654
(43) Veröffentlichungstag der Anmeldung: 24.06.2015
(73) Patentinhaber: Eutecma GmbH, 68159 Mannheim (DE)
(72) Erfinder: Rölle, Sven, 67549 Worms (DE)
(74) Vertreter: Thews, Karl

(56) Entgegenhaltungen:
- DE-U1- 9 403 716
- DE-U1- 29 604 325
- GB-A- 2 224 565
- US-A- 6 003 706

## Beschreibung

Die Erfindung bezieht sich auf einen Isolationsbehälter umfassend eine Wanne mit einer Öffnung und einen Deckel zum Verschließen der Öffnung, wobei die Wanne eine umlaufende Wand mit vier jeweils rechtwinklig zueinander orientierten Seitenwänden aufweist. Der Deckel und die Wanne sind aus selbsttragenden und isolierenden Schaumstoff- oder Kunststoffteilen gebildet. Bevorzugt sind der Deckel und die Wanne materialidentischen und jeweils einteilig. Die Wanne und der Deckel sind unmittelbar form- und/oder kraftschlüssig miteinander verbindbar und schließen ein Transportvolumen ein. Die umlaufende Wand der Wanne ist durch mindestens eine Lage von jeweils einteiligen und materialidentischen und isolierenden Eckteilen in einer Richtung X nach oben aufgestockt.

Es ist bereits ein Isolationsbehälter aus der GB 2 322 358 A bekannt, der aus einer Wanne und einem Deckel gebildet ist, wobei die Wanne durch ein rahmenförmiges Mittelteil aufgestockt ist. Durch eine umlaufende Nut sind die Teile in Ebenen parallel zum Deckel formschlüssig miteinander verbunden.

In der EP 1 384 685 A1 ist ein faltbarer Isolationsbehälter beschrieben, bei dem die isolierenden Bauteile mittelbar über eine flexible Hülle mit Taschen dadurch zu einem Transportvolumen angeordnet werden, dass die isolierenden Bauteile in den Taschen positioniert sind.

In der DE 296 04 325 U1 ist ein einteiliger Stapelkasten als Isolierbehälter beschrieben, in den Kühlelemente einsetzbar sind.

Nach der US 5,000,372 A sind Isolationsbehälter bekannt, die aus Papier- oder Kartonmaterial hergestellt sind, welches eine Hohlraumstruktur aufweist und mit Aluminiumfolie kaschiert ist. Die einzelnen Seitenteile sind miteinander verklebt oder einteilig über eine Art Faltscharnier miteinander verbunden.

In der US 6,003,706 A ist ein Isolationsbehälter beschrieben, bei dem der Deckel und die Wanne aus selbsttragenden und isolierenden Schaumstoff- oder Kunststoffteilen gebildet sind, die unmittelbar form- und/oder kraftschlüssig miteinander verbindbar sind. Die umlaufende Wand der Wanne ist durch mindestens eine Lage von jeweils einteiligen und materialidentischen und isolierenden Eckteilen aufgestockt.

Nach der GB 2 224 565 A ist ein Isolationsbehälter bekannt, bei dem ein Deckel, ein Boden und ein umlaufendes Wandelement aus selbsttragenden und isolierenden Teilen gebildet sind, die aufeinander aufsetzbar sind. Das zwischen dem Deckel und dem Boden umlaufende Wandelement ist einteilig und jeweils in den Eckbereichen geknickt ausgebildet.

Der Erfindung liegt die Aufgabe zugrunde, einen Isolationsbehälter aus mehreren einzelnen selbsttragenden und unmittelbar miteinander verbundenen isolierenden Bauteilen derart auszubilden und anzuordnen, dass das Bauvolumen des leeren Isolationsbehälters zum Transport und zum Einlagern verkleinert werden kann und der leere Isolationsbehälter gleichzeitig stapelbar ist.

Gelöst wird die Aufgabe erfindungsgemäß dadurch, dass die Eckteile in Umfangsrichtung U um die Öffnung herum angeordnet sind. Jedes Eckteil weist eine rechtwinklige oder L-förmige Grundform auf und ist unmittelbar form- und/oder kraftschlüssig mit dem Deckel und/oder der Wanne verbindbar. Als Grundform ist die Anordnung der beiden, ein Eckteil bildenden Schenkel zu verstehen, die in der Ansicht in Richtung der X-Achse auf die Eckteile erkennbar ist. Die Grundform der Eckteile bildet die Geometrie der umlaufenden Wand. Die umlaufende Wand umfasst vier Seitenwände, wovon jeweils ein Paar Seitenwände parallel zueinander angeordnet sind und die beiden Paare Seitenwände in dem Winkel der Grundform zueinander verlaufen. Eine Seitenwand wird somit durch jeweils einen Schenkel von zwei Eckteilen gebildet.

Durch die L-förmigen Eckteile wird erreicht, dass die Seitenwände in einer Richtung rechtwinklig zu den Seitenwänden Innendruck im Isolationsbehälter aufnehmen können, ohne nach außen umzufallen, weil sich jeweils ein Schenkel des L-Profils über die Ecke des L-Profils anheben müsste, wenn der andere Schenkel des L-Profils nach außen kippen würde.

Vorteilhaft kann es hierzu auch sein, wenn jeweils vier Eckteile der einen Lage die Öffnung bilden, wobei das jeweilige Eckteil in mindestens zwei Richtungen rechtwinklig zur Richtung X unmittelbar formschlüssig mit der Wanne und/oder mit dem Deckel über einen Anker verankert ist.

Hierdurch wird erreicht, dass durch Aufstocken der Wanne die Öffnung nach oben verlegt wird. Durch die formschlüssige Verbindung wird bei Druckbelastung eines oder mehrerer Eckteile ein Verschieben des oder der Eckteile durch den formschlüssigen Anker in Richtung X verhindert, weil der Anker der Druckbelastung in derselben Richtung rechtwinklig zur Richtung X entgegen wirkt und ein Verschieben verhindert. Durch den Anker erfährt das Eckteil bei Druckbelastung ein Drehmoment um den Anker. Dieses Drehmoment würde dann zum Verkippen des Eckteils und damit auch zum Anheben eines der beiden L-förmigen Schenkel führen, wenn das jeweilige Eckteil nicht auch durch den Deckel oder eine weitere Lage Eckteile in Richtung rechtwinklig zur Richtung X verankert wäre. Da die Eckteile im beladenen Zustand des Isolationsbehälters, jedoch in Richtung X, also von oben auch mit Druck durch den Deckel belastet sind, wird der Anker geschlossen gehalten.

Weiter ist es vorteilhaft, dass der Anker als eine in Richtung X ineinander steckbare und in Umfangsrichtung U um den Isolationsbehälter verlaufende Nut- und Federverbindung ausgebildet ist, wobei die Wanne eine Nut, der Deckel eine Feder und die Eckteile jeweils auf der einen Seite eine Nut und auf der anderen Seite eine Feder aufweisen. Eine durch Innendruck erzeugte Kraft wirkt somit auf die Flanke der jeweiligen Nut bzw. Feder, sodass ein mögliches Drehmoment um die linienförmige Nut- und Federverbindung resultiert. Dadurch, dass die Nut- und Federflanken parallel zur Seitenwand ausgebildet sind, ist die Nut- und Federverbindung auch ohne Druckbelastung von oben sicher, wenn der Innendruck im Isolationsbehälter rechtwinklig auf die Seitenwände wirkt, ohne dass es einem Druck von oben bedarf.

Besonders vorteilhaft kann es sein, wenn die Eckteile zwei unterschiedliche Geometrien aufweisen, wobei jeweils zwei gleiche Eckteile der ersten Geometrie und jeweils zwei gleiche Eckteile der zweiten Geometrie eine Lage bilden. Dadurch wird eine Modularität erreicht, bei der jedes Eckteil durch ein anderes Eckteil der gleichen Form ersetzt werden kann.

Vorteilhaft kann es auch sein, wenn jeweils zwei Eckteile in Umfangsrichtung U um die Wand und in einer Richtung rechtwinklig zur Umfangsrichtung U formschlüssig aneinander anliegen. Hierdurch wird ergänzend zu den vorstehend beschriebenen Maßnahmen die Sicherung der Eckteile gegen Verschieben aufgrund von Innendruck und ein mögliches Verkippen der Eckteile verhindert.

Besonders kann es vorteilhaft sein, wenn in das durch die Wanne mit geschlossenem Deckel gebildete Transportvolumen alle Eckteile von mindestens einer Lage hineinpassen. Nach dem Entleeren des Isolationsbehälters wird die auf die Wanne aufgesetzte Lage von Eckteilen abgenommen, in die Wanne gelegt und die Wanne mit dem Deckel verschlossen. Hierzu sind die Eckteile maximal so hoch wie die Innenhöhe der Wanne, damit der Deckel geschlossen werden kann. Der Isolationsbehälter bildet somit teilweise seinen eigenen Stauraum, der alle Bauteile für eine Volumenvergrößerung aufnimmt.

Für den Fall, dass mehrere Lagen von Eckteilen aufgesetzt sind, wird zumindest eine Lage der Eckteile nach dem Ausladen abgebaut und im Behälter verstaut und der Behälter wieder mit dem Deckel verschlossen. Dabei kann eine Lage von Eckteilen aufgesetzt bleiben oder bei vorteilhafter Gestaltung alle Eckteile der beiden Lagen von Eckteilen in der Wanne verstaut werden.

Hierzu ist es vorteilhaft, dass die innere Höhe der Wand der Wanne mindestens der Höhe der Eckteile entspricht, sodass die Eckteile in die Wanne hineingestellt werden können.

Von besonderer Bedeutung kann für die vorliegende Erfindung sein, wenn die Wand und/oder das jeweilige Eckteil mehrere, parallel zueinander verlaufende Stege mit einem T-förmigen oder hinterschnittenen Profil aufweist, wobei die Stege von der Wanne und von den Eckteilen Richtung X zueinander fluchten. Durch jeweils zwei solcher T-förmigen oder hinterschnittenen Profile wird eine Aufnahme für Kühlakkus gebildet. Die Breite der Kühlakkus entspricht dabei im Wesentlichen dem Abstand von zwei Stegen, die Dicke der Kühlakkus entspricht der Höhe der Stege.

Im Zusammenhang mit der erfindungsgemäßen Ausbildung und Anordnung kann es von Vorteil sein, wenn als Schaumstoff oder Kunststoff Polystyrol (PS), Expandierter Polystyrol-Hartschaum (EPS), Expandiertes Polypropylen (EPP), Polyurethane (PU).

Außerdem kann es vorteilhaft sein, wenn zumindest eine in Richtung X stirnseitige Kante des Stegs eine Fase aufweist.

Vorteilhaft kann es hierzu auch sein, dass der durch die Wanne gebildete Boden innenseitig Noppen aufweist, zwischen denen Kanäle zur Aufnahme von Kondensat gebildet sind.

Ferner kann es vorteilhaft sein, dass im Deckel innenseitig mindestens eine im Wesentlichen rechteckförmige Ausnehmung zur Aufnahme eines Kühlakkus vorgesehen ist.

Dabei kann es vorteilhafterweise vorgesehen sein, dass durch die Wanne mit ein und mehreren Lagen von Eckteilen und geschlossenem Deckel ein Transportvolumen zwischen 120 Liter und 500 Liter gebildet wird.

Dabei kann ein System von Vorteil sein, bestehend aus einem Isolationsbehälter mit mindestens einem Kühlakku. Bevorzugt weist der Kühlakku eines solchen Systems eine Länge auf, sodass er zwei Eckteile miteinander verbinden kann.

Vorteilhaft kann es ferner für das System, wenn die innere Höhe der Wanne in Richtung X der Länge des Kühlakkus entspricht. Dabei schließt der Kühlakku nach oben hin in Richtung X mit dem Rand der Wanne ab. In einer anderen Ausführungsform mit längeren Akkus oder mit Akkus, die in Richtung X versetzt sind, ist die Trennfuge zwischen der Wanne und der auf die Wanne aufgesetzten Lage von Kühlakkus abgedeckt. Dadurch wird die Leckage reduziert, die durch die Trennfuge entsteht.

Zusätzlich kann es vorteilhaft für das System sein, wenn die Höhe der Eckteile der Länge des Kühlakkus entspricht. Dabei ist die Trennfuge entweder zwischen der Wanne und dem Eckteil oder zwischen zwei übereinander angeordneten Eckteilen nicht durch den Kühlakku abgedeckt. Bei einer alternativen Ausführungsform mit längeren Akkus oder mit Akkus, die in Richtung X versetzt sind, ist die Trennfuge entweder zwischen der Wanne und dem Eckteil oder zwischen zwei übereinander angeordneten Eckteilen durch den Kühlakku abgedeckt.

Weitere Vorteile und Einzelheiten der Erfindung sind in den Patentansprüchen und in der Beschreibung erläutert und in den Figuren dargestellt. Es zeigt:
- Figur 1: eine perspektivische Explosionsdarstellung eines Isolationsbehälters mit einer Wanne, einer Lage Eckteilen und einem Deckel;
- Figur 2: einen Deckel in der Draufsicht von unten
- Figur 3: eine Lage von Eckteilen in einer Draufsicht von oben
- Figur 3a: eine Vergrößerung des Details in Figur 3
- Figur 4: eine Draufsicht auf eine Wanne
- Figur 5: eine Explosionsdarstellung im Schnitt eines Isolationsbehälters mit drei Lagen von Eckteilen;
- Figur 6: eine Prinzipskizze der Längeneinteilung der Kühlakkus in Bezug zu den Höhen der Bauteile;
- Figur 7: eine Prinzipskizze einer Ansicht einer mit Eckteilen befüllten Wanne von oben.

Figur 1 zeigt eine perspektivische Explosionsdarstellung eines Isolationsbehälters 1, der in Richtung einer Achse X aus einer Wanne 3, zwei Lagen 6a, 6b von jeweils vier Eckteilen 71a-74a; 71b-74b und aus einem Deckel 2 aufgebaut ist. Alle zehn Bauteile sind jeweils für sich einteilig und materialidentisch aus einem selbsttragenden und formstabilen Schaum- oder Kunststoff gebildet. Der Deckel 2 ist um 180° Grad gedreht dargestellt, damit seine Struktur auf der Innenseite sichtbar ist.

In einem nicht dargestellten Ausführungsbeispiel sind der Deckel und die Wanne aus jeweils unterschiedlichen Schaum- oder Kunststoffen gebildet.

Die Wanne 3 weist einen Boden 32 und eine um die X-Achse umlaufende Wand auf. Die Wand wird durch vier rechtwinklig zueinander angeordnete Seitenwände 41-44 gebildet, die nach oben hin, in Richtung Deckel 2 in gleicher Höhe abschließen und eine Öffnung 31 bilden.

Auf die Wanne 3 werden mehrere Lagen 6a-6c von Wänden aufgesetzt, die aus jeweils vier rechtwinkligen oder L-förmigen Eckteilen 71a-74c gebildet sind. Dabei bilden jeweils ein Schenkel von zwei aneinander gesetzten Eckteilen einer Lage eine der vier Seitenwände.

Nach Figuren. 1 wird die erste auf die Wanne 3 aufgesetzte Lage 6a aus den vier Eckteilen 71a-74a gebildet, wovon sowohl die beiden Eckteile 71a, 73a, als auch die beiden Eckteile 72a, 74a gleich sind, also gegeneinander ausgetauscht werden könnten. In diesem Ausführungsbeispiel ist eine zweite Lage 6b von Eckteilen 71b-74b vorgesehen, die für das erfindungsgemäße Prinzip jedoch nicht notwendig ist. Auch die Lage 6b wird aus den vier Eckteilen 71b-74b gebildet, bei der wiederum die beiden Eckteile 71b, 73b und die beiden Eckteile 72b, 74b gleich sind. Jedes Eckteil 71ab, 73ab oder 72ab, 74ab ist somit gegen ein anderes Eckteil gleicher Form austauschbar. Insgesamt werden nur zwei Sorten von Eckteilen 71a-74b verwendet, denn alle Eckteile mit den Bezugshauptziffern 71 und 73 sind identisch und alle Eckteile mit den Bezugshauptziffern 72 und 74 sind identisch.

Für eine stabile Verbindung zwischen den Eckteilen 71a-74c und der Wanne 3 sowie zwischen den Eckteilen 71a-74c und dem Deckel 2 sind Nut- und Federverbindungen vorgesehen, die in den Figur 1 bis 5 dargestellt sind. Die Eckteile 71a-74c weisen gemäß Figur 5 in Richtung der Achse X oben eine Nut 75 und unten eine Feder 76 auf. Damit ist eine rechtwinklig zur Richtung X formschlüssige Verankerung zwischen den Eckteilen 71a-74c untereinander und mit der Wanne 3 sowie mit dem Deckel 2 möglich. Die Feder 21 des Deckels 2 greift gemäß Figur 1 in die Nut 75 der Eckteile 71b-74b der obersten Lage und gemäß Figur 5 in die Nut 75 der Eckteile 71c-74c der obersten Lage. Die Nut 33 der Wanne 3 nimmt die Federn 76 der Eckteile 71a-74a der untersten Lage 6a auf.

In verbundenem geschlossenem Zustand des Isolationsbehälters 1 wird durch die Verankerung über Nut 75 und Feder 21 in rechtwinkliger Richtung zur Achse X erreicht, dass die Eckteile 71a-74c nicht durch Druck von innen im Isolationsbehälter 1 nach außen geschoben werden und auch nicht nach außen kippen. Der Druck von innen wird durch das Ladegut erzeugt, das durch das Eigengewicht und durch Transportbewegungen Kräfte auf die Innenwand des Isolationsbehälters 1 überträgt.

Zusätzlich zu dieser Verankerung mit Nut und Feder liegen die Eckteile 71a-74c in einer Richtung rechtwinklig zur X-Achse an ihren Verbindungsstellen aneinander an. In Figur 3a, einer vergrößerten Darstellung eines Details aus Figur 3, ist das hierfür L-förmige Profil der Enden der beiden Eckteile 71a, 72a gezeigt. Das Profil verhindert ein Verschieben der beiden Eckteile 71a, 72a in zumindest eine Richtung rechtwinklig zur X-Achse, beziehungsweise in Richtung einer Normalen zur Innenfläche des Isolationsbehälters 1.

Der Deckel 2 weist wie auch in Figur 2 dargestellt Ausnehmungen 22 auf, in die jeweils ein nicht dargestellter Kühlakku 9 einsetzbar ist. Der Kühlakku 9 wird durch den formstabilen Schaumstoff, aus dem der Deckel 2 hergestellt ist, geklemmt. Damit der Kühlakku 9 einfach wieder aus der Ausnehmung 22 gelöst werden kann, sind am Rand der Ausnehmung 22 Eingriffe 23 vorgesehen, durch die der Rand der Ausnehmung 22 zurückspringt.

Auf der Innenseite der Eckteile 71a-74c und der Wanne 3 sind Stege 8 zur Befestigungen von Kühlakkus 9 vorgesehen. Die Stege 8 haben ein T-förmiges Profil, sodass durch die Hinterschneidung zwischen der Innenseite der Eckteile 71a-74c und dem Steg 8 eine Aufnahme für einen Kühlakku 9 gebildet wird. In Figur 3 ist beispielhaft jeweils ein Kühlakku 9 im Eckteil 72a und in der Wanne 3 dargestellt, der in die beiden Aufnahmen von zwei Stegen 8 in Richtung X eingeschoben ist. Dabei entspricht der Abstand 83 zwischen zwei Stegen 8 im Wesentlichen der Breite 92 (Figur 6) des Kühlakkus 9 und die Höhe 84 der Hinterschneidung im Wesentlichen der Dicke 93 Figur 3 des Kühlakkus 9.

Der Kühlakku 9, der in die Aufnahmen von zwei Stegen 8 von zwei benachbarten Eckteilen 71a-74c eingeschoben ist, verbindet somit die beiden Eckteile 71a-74c formschlüssig. Dadurch wird die Stabilität des Isolationsbehälter 1 erhöht. Das Einschieben des Kühlakkus 9 wird durch eine Fase 82 an der Kante 81 des Stegs 8 erleichtert, wie es in den Figuren 3 und 5 näher beziffert ist.

Nach den hier dargestellten Ausführungsbeispielen sind innen um den Isolationsbehälter 1 umlaufend 12 Kühlakkus 9 vorgesehen. Berücksichtigt man, dass die Länge 91 der Kühlakkus der Höhe 77 der Eckteile 71a-74c und der inneren Höhe 36 der Wanne 3 entspricht, so sind pro Lage 6a-c und in der Wanne 3 jeweils 12 Kühlakkus 9 vorgesehen. Bei dem Ausführungsbeispiel gemäß Figur 1, in dem im Deckel 2 8 Kühlakkus 9 vorgesehen sind, können insgesamt 44 Kühlakkus 9 befestigt werden.

Auf dem Boden 32 der Wanne 3 sind Noppen 34 vorgesehen, wodurch Kanäle 35 zum Sammeln von Kondensat geschaffen werden, das sich bei der Kühlung im Behälter ansammelt.

Damit die Trennfugen 11 zwischen der Wanne 3 und den Eckteilen 71a-74c sowie die Trennfugen 11 zwischen den Eckteilen 71a-74c weniger Leckage erzeugen, werden die Kühlakkus 9 wie in Figur 9 dargestellt vor den Fugen 11 positioniert. Hierzu wird ein langer Kühlakku 9 durch einen kürzeren Kühlakku 9a nach oben verschoben.

In Figur 7 ist eine Prinzipskizze dargestellt, die die Aufnahme von vier Eckteilen 71a-74a einer Lage 6a in der Wanne 3 von oben darstellt. Die mit den Eckteilen 71a-74a befüllte Wanne 3 kann mit dem Deckel 2 verschlossen werden. Dadurch lassen sich mehrere solcher mit Eckteilen 71a-74a befüllten Isolationsbehälter 1 sehr gut übereinander stapeln. Dies ist sowohl vorteilhaft für den Rücktransport, als auch für die Lagerung. Ferner lassen sich solche mit Eckteilen 71a-74a befüllten Isolationsbehälter 1 auch mit Isolationsbehältern 1 stapeln, die mit Kühlgut befüllt sind. Somit können in einem Frachtraum beliebige Teilmengen von Isolationsbehältern 1 gestapelt werden, die einerseits Kühlgut und andererseits Eckteile beinhalten.

Je nach Anzahl der Lagen sind alle 6, 10 oder 14 Bauteile jeweils für sich einteilig und materialidentisch aus einem selbsttragenden und formstabilen Schaum- oder Kunststoff gebildet.

## Patentansprüche

1. Isolationsbehälter (1) umfassend eine Wanne (3) mit einer Öffnung (31) und einen Deckel (2) zum Verschließen der Öffnung (31), wobei
**a)** die Wanne (3) eine umlaufende Wand mit vier jeweils rechtwinklig zueinander orientierten Seitenwänden (41-44) aufweist,
b) der Deckel (2) und die Wanne (3) jeweils aus selbsttragenden und isolierenden Schaumstoff- oder Kunststoffteilen gebildet sind,
c) die Wanne und der Deckel unmittelbar form- und/oder kraftschlüssig miteinander verbindbar sind und ein Transportvolumen (5) einschließen,
d) die umlaufende Wand der Wanne (3) durch mindestens eine Lage (6a-6c) von jeweils einteiligen und materialidentischen und isolierenden Eckteilen (71a-74c) in einer Richtung X aufgestockt ist,
**dadurch gekennzeichnet, dass**
e) die Eckteile (71a-74c) in Umfangsrichtung U um die Öffnung (31) herum angeordnet sind und
f) jedes Eckteil (71a-74c) eine rechtwinklige oder L-förmige Grundform aufweist und unmittelbar form- und/oder kraftschlüssig mit dem Deckel (2) und/oder der Wanne (3) verbindbar ist.

2. Isolationsbehälter (1) nach Anspruch 1,
**dadurch gekennzeichnet, dass** jeweils vier Eckteile (71a-74c) der einen Lage (6a-6c) die Öffnung (31) bilden, wobei das jeweilige Eckteil (71a-74c) in mindestens zwei Richtungen rechtwinklig zur Richtung X unmittelbar formschlüssig mit der Wanne (3) und/oder mit dem Deckel (2) über einen Anker verankert ist.

3. Isolationsbehälter (1) nach Anspruch 2,
**dadurch gekennzeichnet, dass** der Anker als eine in Richtung X ineinander steckbare und in Umfangsrichtung U um den Isolationsbehälter (1) verlaufende Nut- und Federverbindung ausgebildet ist, wobei die Wanne (3) eine Nut (33), der Deckel (2) eine Feder (21) und die Eckteilen (71a-74c) jeweils eine Nut (75) und eine Feder (76) aufweisen.

4. Isolationsbehälter (1) nach einem der vorhergehenden Ansprüche, **dadurch gekennzeichnet, dass** die Eckteile (71a-74c) zwei unterschiedliche Geometrien aufweisen, wobei jeweils zwei gleiche Eckteile (71a-74c) der ersten Geometrie und jeweils zwei gleiche Eckteile (71a-74c) der zweiten Geometrie eine Lage (6a-6c) bilden.

5. Isolationsbehälter (1) nach einem der vorhergehenden Ansprüche, **dadurch gekennzeichnet, dass** jeweils zwei Eckteile (71a-74c) in Umfangsrichtung U um die Wand und in einer Richtung rechtwinklig zur Wand formschlüssig aneinander anliegen.

6. Isolationsbehälter (1) nach einem der vorhergehenden Ansprüche, **dadurch gekennzeichnet, dass** in das durch die Wanne (3) mit geschlossenem Deckel (2) gebildete Transportvolumen (5) alle Eckteile (71a-74c) von mindestens einer Lage (6a-6c) hineinpassen und/oder die innere Höhe (36) der Wand der Wanne (3) mindestens der Höhe (77) der Eckteile (71a-74c) entspricht.

7. Isolationsbehälter (1) nach einem der vorhergehenden Ansprüche, **dadurch gekennzeichnet, dass** die Wand und/oder das jeweilige Eckteil (71a-74c) mehrere, parallel zueinander verlaufende Stege (8) mit einem T-förmigen oder hinterschnittenen Profil aufweist, wobei die Stege (8) von der Wanne (3) und von den Eckteilen (71a-74c) in Richtung X zueinander fluchten.

8. Isolationsbehälter (1) nach Anspruch 8, **dadurch gekennzeichnet, dass** zumindest eine in Richtung X stirnseitige Kante (81) des Stegs (8) eine Fase (82) aufweist und/oder der durch die Wanne (3) gebildete Boden (32) innenseitig Noppen (34) aufweist, zwischen denen Kanäle (35) zur Aufnahme von Kondensat gebildet sind.

9. Isolationsbehälter (1) nach einem der vorhergehenden Ansprüche, **dadurch gekennzeichnet, dass** im Deckel (3) innenseitig mindestens eine im Wesentlichen rechteckförmige Ausnehmung (22) zur Aufnahme eines Kühlakkus vorgesehen ist.

10. System bestehend aus einem Isolationsbehälter (1) nach einem der vorhergehenden Ansprüche mit mindestens einem Kühlakku (9).

## Claims

1. An isolation container (1) comprising a trough (3) having an opening (31) and a lid (2) for sealing the opening (31), wherein
a) the trough (3) has a circumferential wall with four side walls (41-44) which are each oriented at right angles to one another,
b) the lid (2) and the trough (3) are each formed from self-supporting and isolating foam or plastic parts,
c) the trough and the lid can be directly connected positively and/or non-positively to one another and enclose a transport volume (5),
d) the circumferential wall of the trough (3) is built up in a direction X by at least one layer (6a-6c) of isolating corner pieces (71a-74c) which are each in one piece and of identical materials,
**characterized in that**
e) the corner pieces (71a-74c) are arranged in the circumferential direction U about the opening (31) and
f) each corner piece (71a-74c) has a rectangular or L-shaped basic form and can be directly connected positively and/or non-positively to the lid (2) and/or the trough (3).

2. The isolation container (1) according to Claim 1, **characterized in that** four corner pieces (71a-74c) of the one layer (6a-6c) each form the opening (31), wherein the respective corner piece (71a-74c) is directly anchored positively to the trough (3) and/or the lid (2) by means of an anchor in at least two directions at right angles to the direction X.

3. The isolation container (1) according to Claim 2, **characterized in that** the anchor is configured as a tongue and groove joint which can be inserted into one another in the direction X and which extends in the circumferential direction U about the isolation container (1), wherein the trough (3) has a groove (33), the lid (2) has a tongue (21), and the corner pieces (71a-74c) each have a groove (75) and a tongue (76).

4. The isolation container (1) according to any one of the preceding claims, **characterized in that** the corner pieces (71a-74c) have two different geometries, wherein two similar corner pieces (71a-74c) respectively of the first geometry and two similar corner pieces (71a-74c) respectively of the second geometry form one layer (6a-6c).

5. The isolation container (1) according to any one of the preceding claims, **characterized in that** two corner pieces (71a-74c) respectively lie in positive contact with one another in the circumferential direction U about the wall and in a direction at right angles to the wall.

6. The isolation container (1) according to any one of the preceding claims, **characterized in that** all of the corner pieces (71a-74c) of at least one layer (6a-6c) fit into the transport volume (5) formed by the trough (3) with the closed lid (2) and/or the internal height (36) of the wall of the trough (3) corresponds at least to the height (77) of the corner pieces (71a-74c).

7. The isolation container (1) according to any one of the preceding claims, **characterized in that** the wall and/or the respective corner piece (71a-74c) has/have a plurality of webs (8) having a T-shaped or undercut profile extending parallel to one another, wherein the webs (8) of the trough (3) and of the corner pieces (71a-74c) are aligned with one another in the direction X.

8. The isolation container (1) according to Claim 8, **characterized in that** at least one front edge (81) of the web (8) has a chamfer (82) in the direction X and/or the bottom (32) formed by the trough (3) has knobs (34) on the inside, between which channels (35) for receiving condensate are formed.

9. The isolation container (1) according to any one of the preceding claims, **characterized in that** at least one substantially rectangular recess (22) for receiving a thermal pack is provided on the inside of the lid (3).

10. A system consisting of an isolation container (1) according to any one of the preceding claims having at least one thermal pack (9).

## Revendications

1. Récipient d'isolation (1), comprenant une cuve (3) avec un orifice (31) et un couvercle (2) pour la fermeture de l'orifice (31), dans lequel
a) la cuve (3) présente une paroi périphérique avec quatre parois latérales (41-44) orientées respectivement à angle droit les unes par rapport aux autres,
b) le couvercle (2) et la cuve (3) sont formés respectivement de parties en mousse ou en matière plastique autoporteuses et isolantes,
c) la cuve et le couvercle peuvent être raccordés l'une à l'autre directement par liaison de forme et/ou de force et englobent un volume de transport (5),
d) la paroi périphérique de la cuve (3) est surélevée dans une direction X par au moins une couche (6a-6c) de parties d'angle (71a-74c) respectivement d'une seule pièce, et de matériau identique et isolantes,
**caractérisé en ce que**
e) les parties d'angle (71a-74c) sont disposées dans la direction circonférentielle U tout autour de l'orifice (31) et
f) chaque partie d'angle (71a-74c) présente une forme de base rectangulaire ou en forme de L et peut être raccordée directement par liaison de forme et/ou de force au couvercle (2) et/ou à la cuve (3).

2. Récipient d'isolation (1) selon la revendication 1, **caractérisé en ce que** respectivement quatre parties d'angle (71a-74c) d'une couche (6a-6c) forment l'orifice (31), dans lequel la partie d'angle (71a-74c) respective est ancrée par le biais d'une ancre, directement par liaison de forme, à la cuve (3) et/ou au couvercle (2), dans au moins deux directions à angle droit par rapport à la direction X.

3. Récipient d'isolation (1) selon la revendication 2, **caractérisé en ce que** l'ancre est constituée en tant qu'assemblage par rainure et languette enfichables l'une dans l'autre dans la direction X et placé dans la direction circonférentielle U autour du récipient d'isolation (1), dans lequel la cuve (3) présente une rainure (33), le couvercle (2) présente une languette (21) et les parties d'angle (71a-74c) présentent respectivement une rainure (75) et une languette (76).

4. Récipient d'isolation (1) selon l'une des revendications précédentes,
**caractérisé en ce que** les parties d'angle (71a-74c) présentent deux géométries différentes, dans lequel respectivement deux parties d'angle (71a-74c) identiques de la première géométrie et respectivement deux parties d'angle (71a-74c) identiques de la deuxième géométrie forment une couche (6a-6c).

5. Récipient d'isolation (1) selon l'une des revendications précédentes,
**caractérisé en ce que** respectivement deux parties d'angle (71a-74c) sont juxtaposées par liaison de forme dans la direction circonférentielle U autour de la paroi et dans une direction à angle droit par rapport à la paroi.

6. Récipient d'isolation (1) selon l'une des revendications précédentes,
**caractérisé en ce que** toutes les parties d'angle (71a-74c) d'au moins une couche (6a-6c) s'adaptent dans le volume de transport (5) formé par la cuve (3) avec le couvercle (2) fermé et/ou **en ce que** la hauteur intérieure (36) de la paroi de la cuve (3) correspond au moins à la hauteur (77) des parties d'angle (71a-74c).

7. Récipient d'isolation (1) selon l'une des revendications précédentes,
**caractérisé en ce que** la paroi et/ou la partie d'angle (71a-74c) respective présente plusieurs nervures (8) parallèles entre elles avec un profil en forme de T ou en contre-dépouille, dans lequel les nervures (8) de la cuve (3) et des parties d'angle (71a-74c) sont en affleurement mutuel dans la direction X.

8. Récipient d'isolation (1) selon la revendication 8,
**caractérisé en ce qu'**au moins une arête (81), côté frontal, de la nervure (8) dans la direction X présente un biseau (82) et/ou **en ce que** le fond (32) formé par la cuve (3) présente des protubérances (34) côté intérieur entre lesquelles sont formés des canaux (35) pour la réception du condensat.

9. Récipient d'isolation (1) selon l'une des revendications précédentes,
**caractérisé en ce que**, dans la cuve (3), côté intérieur, il est prévu au moins un creux (22), essentiellement de forme rectangulaire, pour la réception d'un accumulateur de froid.

10. Système composé d'un récipient d'isolation (1) selon l'une des revendications précédentes, avec au moins un accumulateur de froid (9).
